# EUROPÄISCHE PATENTANMELDUNG

(11) **EP 0 419 732 A1**
(43) Veröffentlichungstag der Anmeldung: **03.04.1991**
(21) Anmeldenummer: 89120448.9
(22) Anmeldetag: 04.11.1989
(51) Int. Cl.: G09F 11/32

(54) **Vorrichtung zur Halterung von hinterleuchtbaren aus einem plakatartigen Zuschnitt bestehenden Werbeträgern in variabler Anzahl**

(30) Priorität: 29.09.1989 DE 8911618 U
(71) Anmelder: Fassauer, Angelika, D-21217 Seevetal (DE); Haluszka, Peter, D-21217 Seevetal (DE)
(72) Erfinder: Fassauer, Angelika, D-21217 Seevetal (DE); Haluszka, Peter, D-21217 Seevetal (DE)
(74) Vertreter: Schmidt-Bogatzky, Jürgen, Dr. Ing. Huth, Dietrich & Partner

(57) **Zusammenfassung**

Die Erfindung betrifft eine Vorrichtung zur Halterung von hinterleuchtbaren aus einem plakatartigen Zuschnitt bestehenden Werbeträgern 4 in variabler Anzahl. Es sind zwei im Abstand voneinander angeordnete Führungsrollen 5, 6 vorgesehen, zwischen denen eine Beleuchtungseinrichtung 7 zwischen einer vorderen lichtdurchlässigen Führungswand 8 und einer hinteren Trennwand 9 ausgebildet ist. Hinter der hinteren Trennwand 9 ist eine Kammer 10 zur Aufnahme von Werbeträgern 4 angeordnet, die mittels einer Antriebseinrichtung lagefixiert vor die Führungswand 8 bringbar sind.

## Beschreibung

Die Erfindung betrifft eine Vorrichtung zur Halterung von hinterleuchtbaren aus einem plakatartigen Zuschnitt bestehenden Werbeträgern in variabler Anzahl.

Bekannte Vorrichtungen der gattungsgemäßen Art bestehen aus einem Gehäuse, in dem die Beleuchtungseinrichtung angeordnet ist und an dessen Sichtseite eine Halterung zur Aufnahme des Werbeträgers vorgesehen ist. Der Werbeträger kann z.B. aus einem als Poster ausgebildeten plakatartigen Zuschnitt aus Papier bestehen. Der Nachteil dieser bekannten Vorrichtungen besteht darin, daß nur ein Werbeträger dem Betrachter präsentiert werden kann. Soll ein anderer Werbeträger auf der Sichtseite zu erkennen sein, ist ein Auswechseln des an dem Gehäuse befindlichen Werbeträgers erforderlich.

Die Aufgabe der Erfindung besteht darin, eine Vorrichtung der eingangs beschriebenen Art so auszubilden, daß ohne einen Wechsel der Werbeträger ein Austausch der auf der Sichtseite befindlichen Werbeträger durchgeführt werden kann.

Erfindungsgemäß erfolgt die Lösung der Aufgabe durch die kennzeichnenden Merkmale des Anspruchs 1. Vorteilhafte Ausgestaltungen der Erfindung werden in den abhängigen Ansprüchen beschrieben. Die Vorrichtung nach der Erfindung ermöglicht es, je nach Bautiefe der Kammer zur Aufnahme von Werbeträgern eine beliebige Anzahl von diesen nacheinander in das Sichtfeld zu transportieren, was in Form eines aus einzelnen Segmenten bestehenden Endlosbandes erfolgt. Es können geringe Außenabmessungen des Gehäuses der Vorrichtung erzielt werden. Das Auswechseln der einzelnen Werbeträger ist durch die Gestaltung der diese aufnehmenden Taschen problemlos. Für den Transport der Taschen mit jeweils einem Werbeträger können Antriebseinrichtungen gewählt werden, die einen geringen Aufwand erfordern. Bei kostengünstiger Bauweise ist somit durch die Erfindung eine Vorrichtung geschaffen, mittels der mit einem Gerät nacheinander in vorbestimmbaren Abständen Werbeträger mit unterschiedlichen Werbeaussagen in das Sichtfeld bringbar sind.

Die Erfindung wird nachstehend am Beispiel der in den Zeichnungen dargestellten Ausführungsformen erfindungsgemäßer Vorrichtungen näher erläutert. Es zeigt:
Fig. 1 eine Vorrichtung in einer perspektivischen Ansicht,
Fig. 2 bis 10 Ausführungsformen der Werbeträgerführungen in perspektivischen Detailansichten sowie Ansichten von Einzelheiten.

Die Vorrichtung 1 ist in einem Gehäuse 2 angeordnet. Sie weist zwei im Abstand voneinander angeordnete Führungsrollen 5, 6 auf, zwischen denen eine Beleuchtungseinrichtung 7 in einer Kammer ausgebildet ist, die eine vordere lichtdurchlässige Führungswand 8 und eine hintere Trennwand 9 aufweist. Hinter der Trennwand 9 ist eine Kammer 10 zur Aufnahme von Werbeträgern 4 angeordnet. Die Werbeträger 4 können mittels einer Antriebseinrichtung lagefixiert vor die Führungswand 8 gebracht werden. Die Führungswand 8 kann z.B. aus opalem Acrylglas ausgebildet sein. Im Bereich der oberen Führungsrolle 5 ist in der Kammer 10 eine sich über deren Breite erstreckende Einlauföffnung 12 vorgesehen. Im Bereich der unteren Führungsrolle 6 weist die Kammer 10 eine sich ebenfalls über die Kammerbreite erstreckende Auslauföffnung 13 auf. Unter der Führungsrolle 6 sind Führungsstücke 3 vorgesehen, die zur Führung von aus der Kammer 10 herauszuziehenden Werbeträgern 4 dienen. Als Antriebseinrichtung ist eine Antriebswelle 19 vorgesehen, die oberhalb der oberen Führungsrolle 5 angeordnet ist. An den Rändern der Antriebswelle 19 ist jeweils eine Antriebsscheibe 20 ausgebildet. Die Antriebsscheiben 20 liegen auf der Führungsrolle 5 auf und fördern die zwischen den Antriebsscheiben 20 und Führungsrolle 5 durchgezogenen Werbeträger 4.

Die Werbeträger 4 bestehen aus plakatartigen Zuschnitten aus z.B. Papier, die jeweils in einer aus einer lichtdurchlässigen flexiblen Folie bestehenden einseitig offenen Tasche 11 gelagert sind. Die Öffnungsabschnitte der Taschen 11 können verschließbar ausgebildet sein. Hierzu können an den Öffnungsabschnitten der Taschen 11 Klemm- oder Klettverschlüsse vorgesehen werden.

An den Endabschnitten 14, 15 der Taschen 11 sind Versteifungslaschen 17 mit Durchbrechungen 18 ausgebildet (Fig. 2). Die Verbindung der einzelnen Taschen 11 zu einem Endlostaschenband kann unterschiedlich erfolgen.

Wie in Fig. 2 dargestellt ist es möglich, jeden Endabschnitt 14 einer Tasche 11 mittels zweier Bänder lose mit einem Endabschnitt 15 jeweils einer weiteren Tasche 11 zu verbinden. Hierbei werden die Bänder 16 durch die Durchbrechungen 18 der Versteifungslasche 17 am Endabschnitt 15 der Tasche 11 geführt. Hierdurch werden die Taschen 11 so miteinander verbunden, daß sie sich in der Kammer 10 hintereinander aufstellen lassen, gleichzeitig jedoch ein Endlostaschenband bleiben. Die Taschen 11 überlappen sich derart, daß sie sich beim Einschieben in die Kammer 10 selbsttätig hintereinander aufstellen, wobei die jeweils zuletzt eingezogene Tasche 11 an der Rückwand 26 der Kammer 10 anliegt. Als Antriebseinrichtungen für den Vorschub der Taschen 11 kann die bereits oben beschriebene Antriebswelle 19 mit den Antriebsscheiben 20 dienen. Die Antriebswelle 19 kann hierbei manuell und/oder mittels eines Elektromotors drehbar sein. Es ist auch möglich, den Elektromotor in einem vorbestimmbaren Zeittakt zu betätigen, so daß eine gewünschte Verweilzeit der Werbeträger 4 im Sichtfeld der Vorrichtung 1 gewährleistet ist.

In Fig. 3 ist eine weitere Antriebseinrichtung zum Vorschub der Taschen 11 dargestellt. Die Antriebseinrichtung besteht aus zwei an den Rändern 21, 22 der Führungsrollen 5, 6 angeordneten Endlosbändern 23, die über eine gemeinsame Antriebswelle 19 geführt sind. An den Endlosbändern 23 sind Haken 25 ausgebildet, die mit jeweils einer Durchbrechung 18 der Versteifungslasche 17 der in der Kammer 10 an der Trennwand 9 anliegenden Tasche 11 in Eingriff bringbar sind. Zwischen beiden Endlosbändern 23 sind horizontal Verbin dungsprofile 30 vorgesehen, an denen die Haken 25 befestigt sind. In der Rückwand 26 der Kammer 10 sind zwei vertikale Schlitze 27 ausgebildet, die jeweils zur Führung der Haken 25 eines Endlosbandes 23 beim Einziehen einer Tasche 11 in die Kammer 10 dienen. An den unteren Endabschnitten der Schlitze 27 sind Auswurfeinrichtungen 54 vorgesehen, mittels derer bei in die Kammer 10 eingezogener Tasche 11 die Haken 25 aus den Durchbrechungen 18 der Versteifungslasche 17 ausgestoßen werden. Die Antriebswelle 19 weist randseitig zwei Antriebsscheiben 20 auf, um die jeweils ein Endlosband 23 geführt ist. Im unteren Bereich der Kammer 10 sind randseitig zwei Umlenkscheiben zur Umlenkung der Endlosbänder 23 vorgesehen. Ferner sind am Boden 31 der Kammer 10 zur Führung der Taschen 11 Gleitkeile 32 angeordnet. Diese können aus einem Polyamid bestehen und dienen als Gleitlager für die jeweils aus der Kammer 10 auszuziehende Tasche 11.

Es ist auch möglich, in der einen Versteifungslasche 17 einer jeder Tasche 11 Führungshaken 33 anzuordnen, die in jeweils eine Durchbrechung 18 in der zugewandten Versteifungslasche 17 der folgenden Tasche 11 eingreifen (Fig. 4).

Bei der Ausführung von Taschen 11 nach Fig. 5 sind die am oberen und unteren Endabschnitt 14, 15 angeordneten Versteifungslaschen 17 über ihre Breite hakenförmig ausgebildet. Hierzu ist der jeweils freie Endabschnitt einer jeder Versteifungslasche 17 unter Ausbildung einer Querleiste 34 so geformt, daß die Versteifungsleiste 17 ein im Querschnitt U-förmiges oder rechteckiges Profil aufweist. Die Querleisten 34 der einander zugewandten Endabschnitte 14, 15 von zwei Taschen 11 können beim Vortrieb der Taschen 11 einander hintergreifen, so daß die in Vorschubrichtung jeweils vordere Tasche 11 die nachfolgende Tasche 11 vor die Führungswand 8 und von dort wieder in die Kammer 10 zieht.

Fig. 6 zeigt eine weitere Ausführung eines Endlostaschenbandes, dessen einzelne Segmente jeweils eine Tasche 11 darstellen. Am jeweils unterem Endabschnitt 14 einer Tasche 11 überragt die Versteifungslasche 17 die Tasche 11 beidseitig. In dieser Versteifungslasche 17 ist ein sich über die Breite der Tasche 11 erstreckender Schlitz 35 ausgebildet. Durch diesen Schlitz 35 ist die Versteifungslasche 17 des oberen Endabschnitts 15 der folgenden Tasche 11 geführt. An deren Kopfseite 37 ist eine sich über die Breite dieser Versteifungslasche 17 mindestens abschnittsweise sich erstreckende Verdickung 36 vorgesehen, die ein Herausrutschen dieser Versteifungslasche 17 nach erfolgter Einfädelung durch den Schlitz 35 der vorangehenden Tasche 11 verhindert. Diese Ausbildung von Taschen 11 mit Schlitze 35 und Verdickung 36 ermöglicht sowohl ein Aneinanderhängen der Taschen 11 zu einem Endlosband als auch das Hintereinanderschieben der Taschen 11 in der Kammer 10. Auf diese Weise können sich die Taschen 11 mit den Werbeträgern 4 in der Kammer 10 wieder hintereinander schieben, bilden aber im auseinandergezogenen Zustand ein Endlostaschenband.

Bei den in Fig. 7a bis 7c dargestellten Ausführungsformen von Taschen 11 können sich diese ebenfalls relativ zueiander verschieben, ohne das deren Verbindung aufgehoben wird. An den Taschen 11 sind randseitig senkrechte Schlitze 38 ausgebildet. An den jeweils oberen Versteifungslaschen 17 der Taschen 11 sind Knöpfe 39 angeordnet. Deren Schäfte 52 sind durch die Schlitze 38 der jeweils vorhergehenden Tasche 11 geführt, so daß die scheibenförmigen Knöpfe 39 an der Rückseite dieser Tasche 11 die Schlitze 38 übergreifen.

In den Figuren 8 bis 10 sind Transporteinrichtungen für den Zwangsvorschub von Taschen 11 dargestellt, mit denen die in der Kammer 10 vereinzelt gestapelten Taschen 11 jeweils einzeln vor die Führungswand 8 und von dieser Lage wieder in die Kammer 10 zurückgefördert werden können. Die sich über die gesamte Breite der Kammer 10 erstreckende Auslaßöffnung 13 ist so bemessen, daß jeweils nur eine Tasche 11 in die Auslaßöffnung 13 eingeführt werden kann. Mittels seitlicher Führungen 45 an der Auslaßöffnung 13 und bedingt durch das eigene Gewicht wird jeweils eine Tasche 11 einer Transportrollenanordnung 49 zugeführt.

Die in Fig. 8 dargestellte Transportrollenanordnung 49 besteht aus Paaren von Rollen 40, 41, die in gleichmäßigen Abständen beidseitig der Sichtfläche angeordnet sind. Bei diesen Paaren von Rollen 40, 41 wird jeweils eine Rolle 40 mittels einer zentralen Antriebswelle 19 über einen Antriebsriemen oder eine Kette angetrieben. Im unteren Bereich dient die Transportrollenanordnung 49 zum Führen der jeweiligen Tasche 11 vor die Führungswand 8 und im oberen Bereich zum Führen der Tasche 11 in die Kammer 10. Die jeweilige Tasche 11 wird so von Rollenpaar zu Rollenpaar in die Sichtfläche und von dort wieder in die Kammer 10 transportiert. Wie in Fig. 9a und 9b dargestellt, kann die Zwangsführung der Taschen 11 auch durchgeführt werden, wenn die Transportrollenanordnung 49 Zahnräder 42 aufweist. An den Seiten der Taschen 11 ist jeweils eine vertikale Perforation 44 vorgesehen. Jedes Paar von Rollen 40, 41 besteht aus einem Zahnrad 42 und einer Gegendruckrolle 43. Die Zähne 51 der inneren Zahnräder 42, die ebenfalls zentral von einer Antriebswelle 19 angetrieben werden können, durchgreifen die Durchbrechungen der Perforation 44 und liegen jeweils in einer an der zugehörigen Gegendruckrolle 43 umfangsseitig ausgebildeten nutförmigen Ausnehmung 50 an. Hierdurch wird das Eingreifen der Zähne 51 in die Perforation 44 sichergestellt.

Statt einer Anordnung von Zahnrädern 42 mit Gegendruckrollen 43 kann zum Vorschub der Taschen 11 und zu deren Zwangsführung auch ein jeweils im Bereich beider Ränder der Taschen 11 angeordneter Endlosriemen 46 vorgesehen werden (Fig. 10). Diese Endloszahnriemen 46 sind beidseitig mit Nocken 47 versehen. Die inneren Nocken 47 greifen in lochartige Ausnehmungen 48 ein, die auf den Umfang der als Antriebswelle ausgebildeten Führungswelle 6 angeordnet sind. Hierdurch wird der Endlosriemen 46 angetrieben. Die äußeren Nocken 47 greifen in die Perforation 44 der Taschen 11 ein und transportieren diese somit in das Sichtfenster und von dort wieder in die Kammer 10.

## Patentansprüche

1. Vorrichtung zur Halterung von hinterleuchtbaren aus einem plakatartigen Zuschnitt bestehenden Werbeträgern in variabler Anzahl, gekennzeichnet durch zwei im Abstand voneinander angeordnete Führungsrollen (5, 6), zwischen denen eine Beleuchtungseinrichtung (7) zwischen einer vorderen lichtdurchlässigen Führungswand (8) und einer hinteren Trennwand (9) ausgebildet ist, hinter der eine Kammer (10) zur Aufnahme von Werbeträgern (4) angeordnet ist, die mittels einer Antriebseinrichtung lagefixiert vor die Führungswand (8) bringbar sind, wobei die Kammer (10) den Führungsrollen (5, 6) zugewandt im oberen und unteren Bereich eine sich über die Kammerbreite erstreckende schlitzartige Einlauföffung (12) und Auslauföffnung (13) aufweist und jeder Werbeträger (4) in einer aus einer lichtdurchlässigen flexiblen Folie bestehenden einseitig ofenen Tasche (11) gelagert ist, an deren Endabschnitten (14, 15) Versteifungslaschen (17) ausgebildet sind.

2. Vorrichtung nach Anspruch 1, dadurch gekennzeichnet, daß die Öffnungsabschnitte der Taschen (11) verschließbar sind.

3. Vorrichtung nach Anspruch 2, dadurch gekennzeichnet, daß an den Öffnungsabschnitten der Taschen (11) Klemm- oder Klettverschlüsse ausgebildet sind.

4. Vorrichtung nach Anspruch 1, dadurch gekennzeichnet, daß die Führungswand (8) als opale Acrylglasscheibe ausgebildet ist.

5. Vorrichtung nach Anspruch 1 bis 4, dadurch gekennzeichnet, daß jeder Endabschnitt (14) einer Tasche (11) mittels Bändern (16), die durch Durchbrechungen (18) in den Versteifungslaschen (17) geführt sind und lose mit einem Endabschnitt (15) jeweils einer weiteren Tasche (11) verbunden ist.

6. Vorrichtung nach Anspruch 1, dadurch gekennzeichnet, daß die Antriebseinrichtung als auf der oberen Führungsrolle (5) aufliegende Antriebswelle (19) ausgebildet ist, die manuell und/oder mittels eines Elektromotors drehbar ist.

7. Vorrichtung nach Anspruch 1, dadurch gekennzeichnet, daß die Antriebseinrichtung aus zwei an den Rändern (21, 22) der Führungsrollen (5, 6) angeordneten Endlosbändern (23) besteht, die über eine gemeinsame Antriebswelle (19) geführt sind und an denen Haken (25) ausgebildet sind, die mit der Versteifungslasche (17) der in der Kammer (10) jeweils an der Trennwand (9) anliegenden Tasche (11) in Eingriff bringbar sind.

8. Vorrichtung nach Anspruch 7, dadurch gekennzeichnet, daß in der Rückwand (16) der Kammer (10) vertikale Schlitze (27) zur Führung der Haken (25) beim Einziehen einer Tasche (11) in die Kammer (10) ausgebildet sind.

9. Vorrichtung nach Anspruch 8, dadurch gekennzeichnet, daß am unteren Endabschnitt der Schlitze (27) jeweils eine Auswurfeinrichtung (54) zum Ausstoßen der Haken (25) aus den Durchbrechungen (18) der Versteifungslasche (17) der eingezogenen Tasche (11) ausgebildet ist.

10. Vorrichtung nach Anspruch 7 bis 9, dadurch gekennzeichnet, daß im Bereich der oberen Führungsrolle (5) die Antriebswelle (19) mit zwei Antriebsscheiben (20) für die Endlosbänder (23) und zwei Umlenkscheiben (29) und im Bereich der unteren Führungsrolle (6) vier Umlenkscheiben (29) angeordnet sind.

11. Vorrichtung nach Anspruch 7 bis 10, dadurch gekennzeichnet, daß zwischen den Endlosbändern (23) horizontale Verbindungsprofile (30) angeordnet sind, an denen die Haken (25) befestigt sind.

12. Vorrichtung nach Anspruch 7 bis 11, dadurch gekennzeichnet, daß am Boden (31) der Kammer (10) für die Taschen (11) Gleitkeile (32) angeordnet sind.

13. Vorrichtung nach Anspruch 1, dadurch gekennzeichnet, daß in der einen Versteifungslasche (17) einer jeden Tasche (11) Führungshaken (33) angeordnet sind, die in jeweils eine Durchbrechung (18) in der zugewandten Versteifungslasche (17) der folgenden Tasche (11) eingreifen.

14. Vorrichtung nach Anspruch 1, dadurch gekennzeichnet, daß an den freien Endabschnitten der Versteifungslaschen (17) jeweils hakenförmig ein sich vor den Versteifungslaschen (17) allgemein über deren Breite erstreckender Quersteg (34) derart ausgebildet ist, daß der Quersteg (34) der unteren Versteifungslasche (17) einer Tasche (11) von dem Quersteg (34) der oberen Versteifungslasche (17) der folgenden Tasche (11) hintergreifbar ist.

15. Vorrichtung nach Anspruch 1, dadurch gekennzeichnet, daß in der jeweils unteren Versteifungslasche (17) einer Tasche (11) ein sich über deren Breite oder die Breite der jeweils oberen Versteifungslasche (17) der Tasche (11) erstreckender Schlitz (35) und an der jeweils oberen Versteifungslasche (17) eine sich mindestens abschnittsweise über deren Breite erstreckenden Verdickung (36) ausgebildet ist.

16. Vorrichtung nach Anspruch 1, dadurch gekennzeichnet, daß in jeder Tasche (11) randseitig ein sich allgemein von der unteren Versteifungslasche (17) bis zur oberen Versteifungslasche (17) erstreckender vertikaler Schlitz (38) ausgebildet ist, in den jeweils ein an der oberen Versteifungslasche (17) der einen Tasche (11) folgenden weiteren Tasche (11) ausgebildeter Knopf (39) über die Schlitzlänge gleitbar und den Schlitz (38) hintergreifend eingeführt ist.

17. Vorrichtung nach Anspruch 1, gekennzeichnet durch eine Transportrollenanordnung (49) aus Paaren von Rollen (40, 41), die beidseitig der Sichtfläche an der Führungswand (8) angeordnet sind, von denen die Rollen (40) mittels eines Antriebsriemens oder einer Kette mit einer zentralen Antriebswelle (19) antreibbar und jede Tasche (11) durch Anpreßdruck zwischen den Paaren von Rollen (40, 41) aus der Kammer (10) vor die Führungswand (8) und von dort zurück in die Kammer (10) förderbar ist.

18. Vorrichtung nach Anspruch 17, dadurch gekennzeichnet, daß die Rollen (40) als Zahnräder (42) ausgebildet sind, deren Zähne (51) an der Tasche (11) randseitig ausgebildete Durchbrechungen jeweils einer Perforation (44) durchgreifen und mit den als Gegendruckrollen (43) ausgebildeten Rollen (41) im Eingriff sind.

19. Vorrichtung nach Anspruch 1, dadurch gekennzeichnet, daß mindestens eine Führungsrolle (5) oder (6) als motorisch oder manuell betriebene Antriebsrolle ausgebildet ist und daß in der Mantelfläche (53) beider Führungsrollen (5, 6) randseitig lochartige Ausnehmungen (48) angeordnet sind, in die innere Nocken (47) jeweils eines Endloszahnriemens (46) mit an diesem innenseitig und außenseitig angeorneten Nocken (47) eingreifen, wobei die äußeren Nocken (47) in die Durchbrechungen der Perforationen (44) jeweils einer vor die Führungswand (8) zu fördernden Taschen (11) eingeführt sind.
